# EUROPÄISCHE PATENTSCHRIFT

(11) **EP 0 296 188 B1**
(45) Veröffentlichungstag und Bekanntmachung des Hinweises auf die Patenterteilung: **03.04.1991**
(21) Anmeldenummer: 88900009.7
(22) Anmeldetag: 23.12.1987
(51) Int. Cl.: F27B 1/16, C21B 5/00

(54) **VERFAHREN UND VORRICHTUNG ZUM EINBRINGEN VON ZUSATZSTOFFEN IN EINEN SCHACHT- BZW. KUPOLOFEN**
PROCESS AND DEVICE FOR INTRODUCING ADDITIVES INTO A CUPOLA OR SHAFT FURNACE
PROCEDE ET DISPOSITIF POUR INTRODUIRE DES ADDITIFS DANS UN FOUR VERTICAL OU UN CUBILOT

(30) Priorität: 24.12.1986 CH 5186/86
(43) Veröffentlichungstag der Anmeldung: 28.12.1988
(73) Patentinhaber: GEORG FISCHER AKTIENGESELLSCHAFT, CH-8201 Schaffhausen (CH)
(72) Erfinder: RIETZSCHER, Rolf, D-4020 Mettmann (DE)
(86) Internationale Anmeldenummer: CH8700173
(87) Internationale Veröffentlichungsnummer: WO8805149

(56) Entgegenhaltungen:
- FR-A- 1 404 306
- FR-A- 1 495 963
- FR-A- 2 131 868
- FR-A- 2 359 208

## Beschreibung

Die vorliegende Erfindung betrifft ein Verfahren und eine Vorrichtung zum Einbringen von mindestens einem Zusatzstoff, insbesondere eines Energieträgers in einen Schacht-bzw. Kupolofen, bei dem Verbrennungsluft über Düsen in einen Ofenschacht geblasen wird. Die Erfindung betrifft aber auch die Verwendung des Verfahrens und der Vorrichtung für Zwecke der Entsorgung.

Die Einbringung von Zusatzstoffen in einen Kupolofen ist allgemein bekannt. Dabei werden zwei Ziele verfolgt, nämlich die Verringerung des Verbrauchs metallurgischen Kokses sowie die Steuerung des Betriebes eines Kupolofens.

Bie den bekannten technischen Hilfsmitteln zur Injektion von Zusatzstoffen in einen metallurgischen Prozessablauf stellt man fest, dass infolge einer Doppelwirkung des Druckabfalls und des Anstiegs der Temperatur an der Austrittstelle des Injektors, die zur Einbringung vorgesehenen Zusatzstoffe nur in einem ungenügenden Ausmass in den Verbrennungsraum des Kupolofens eingebracht verden können.

Aus der DE-OS 31 09 111 ist eine Anlage zum Eingeben von Kohle in metallurgische Prozessgefässe mit einer Vielzahl von Einblasstellen und einer entsprechenden Anzahl von zu den Einblasstellen führenden Injektionsleitungen bekannt. Um die Unregelmässigkeiten beim Einbringen von feinkörnigem Brennstoff in einen beispielsveise Kupolofen zu vermeiden, sind bei dieser Anlage die Injektionsleitungen je mit umfangreichen Regel- und Steuereinrichtungen versehen. Zudem verden die feinkörnigen Brennstoffe in den Zuführrinnen mittels eines Fördermediums bis zum Eintritt in den Verbrennungsraum geleitet.

Aus der DE-PS 154585 ist ein Verfahren zum Einbringen von mindestens einem Zusatzstoff insbesondere eines Energieträgers in einen Hochofen bekannt. Dabei wird der Zusatzstoff in den Verbrennungsluftstrom geleitet und mit diesem in den Ofenschacht gebracht, wobei durch Erzeugen eines Unterdruckes unmittelbar an der Austrittsstelle des Zusatzstoffes in den Verbrennungsluftstrom der Zusatzstoff von der Verbrennungsluft in den Ofen gesaugt wird.

Dieser Vorschlag, der aus dem Jahr 1903 stammt, konnte in der Folge nicht industriell verwertet verden.

Das Einsaugen alleine reicht nicht, denn:
a) durch Aenderung des inneren Ofenwiderstandes der Unterdruck zusammenbrechen kann
b) durch bestimmte Regelvorgänge im Abgassystem ein Gegendruck aufgebaut werden kann, wodurch der Unterdruck im Saugrohr zusammenbricht.

Dieser Zustand kann zu Verstopfungen im Kohlenstaubzuleitungsteil führen.

Um die bekannten aufwendigen und hochempfindlichen Steuerund Regelmechanismen zu vermeiden und dennoch eine kontinuierlich gleichmässige Zuführung von Energieträgern in einem metallurgischen Verbrennungsprozess zu gewährleisten, hat sich die Anmelderin die Aufgabe gestellt, die bekannten Einrichtungen zu vereinfachen bei gleichzeitiger Erhöhung des Wirkungsgrades.

Diese Aufgabe wird erfindungsgemäss durch ein Verfahren gemäß Anspruch 1 gelöst, bei dem eventuell auftretende Druckänderungen durch Wirksamwerden eines zusätzlichen Injektorsystems ausgeglichen werden.

Die zur Durchführung des Verfahrens vorgeschlagene Einrichtung nach Anspruch 5 ist gekennzeichnet durch mindestens eine zusätzliche Injektordüse, die in der Zufuhrleitung für den Zusatzstoff angeordnet ist.

Weitere vorteilhafte Ausgestaltung des erfindungsgemässen Verfahrens und der Vorrichtung gehen aus den abhängigen Ansprüchen hervor.

Anhand der beiliegenden Figur wird ein bevorzugtes Ausführungsbeispiel näher erläutert.

Die Figur zeigt eine Ofenwand 1 eines (nicht dargestellten) Schacht- oder Kupolofens, bei denen das Brenngut am oberen Ende des Schachtes aufgegeben wird. Das Brenngut durchläuft die von den Brenngasen beheizte Vorwärmzone und gelangt schliesslich in die darunterliegende Brennzone. In der Brennzone des Schachtes sind umfangsmässig eine Reihe von Zuführleitungen angeordnet, über welche die Brennzone mit Heissluft beschickt wird. Diese Heissluft, die gleichzeitig als Oxydationsmittel dient, tritt sehr schnell, d.h. im allgemeinen mit einer Geschwindigkeit zwischen 200 und 300 m/s in die Brennzone ein.

Ein Einsatz 2, vorzugsweise aus einem metallischen Material mit einem Durchgangskanal 2a ist in der Ofenwand 1 angeordnet. Eine Zuführleitung 3, die für die Zuführung von Heissluft bzw. Heisswind in die Brennzone bestimmt ist, mündet in einer Ausnehmung des Einsatzes 2. Eine Injektordüse 7 ist in dem Zuführkanal 3 angeordnet. Die Injektordüse 7 wird über ein Zuführrohr 4 mit einem vorgesehenen Zusatzstoff beschickt. Es handelt sich dabei um ein offenes Fördersystem, das ohne Unterstützung eines Fördermittels arbeitet. Lediglich eine nicht dargestellte Dosiereinrichtung sorgt für die kontinuierliche Zuführung des Zusatzstoffes.

Im Durchgangskanal 2a ist ein Einsatz 5 vorgesehen. Der Durchgangsquerschnitt des Einsatzes 5 erweitert sich von einem kleinsten Radius 6 bis zu den Oeffnungen 5a und 5b.

Das in den Ofen reichende Ende der Injektordüse reicht in den Bereich des engsten Querschnittes des Durchgangskanals des Einsatzes 5. An der Querschnittverengung, die durch den Durchmesser 6 definiert ist, entsteht bei kontinuierlichen Strömungsverhältnissen ein konstanter Unterdruck. Dieser Unterdruck führt zu einer Saugwirkung, sodass der über die Injektordüse 7 zugeführte Zusatzstoff im Unterdruckbereich gleichsam aus der Düse gesaugt wird. Da im Bereich der Querschnittsverengung die Geschwindigkeit des die Injektordüse umströmenden Heisswindes erhöht wird, wird der Zusatzstoff mit der Geschwindigkeits des Heisswindes in die Brennzone des Ofenschachtes befordert.

Damit eventuell auftretende Aenderungen der Druckverhältnisse nicht zu Verstopfungen führen, muss die Anlage mit einem zusätzlichen Injektorsystem 8 unterstützt werden, um zu gewährleisten, dass eine eingestellte Zusatzstoffmenge, z.B. Kohlenstoff- (C), immer die Brennzone im Ofen erreicht. Das Injektorsystem 8 kann mehrere Düsenanordnungen in Serie aufweisen, wobei mindestens eine Düsenanordnung mit Fremdwind bzw. pressluftunterstützt arbeitet und die Pressluft vorgewärmt werden kann.

Das beschriebene saugende System kann ohne Probleme kontinuierlich betrieben und regeltechnisch auch mit unterschiedlichen Konsistenzen, wie Feinstäube und Granulate beschickt werden.

Beim beschriebenen Verfahren können als Zusatzstoffe Kohlenstaub, Granulate bis zu einer Korngrösse von 10 mm verwendet werden. Das Verfahren erlaubt es auch Problemstoffe, die unter bestimmten Temperaturen verbrannt werden müssen, um nicht durch unerwünschte Emission die Umwelt belasten, zu verwenden.

Die Verwendung des erfindungsgemässen Verfahrens und der Vorrichtung kann zu einer Reduktion des herkömmlichen Brennstoffanteils, z.B. Koks, von 30% und mehr führen.

Das beschriebene System ist auch für die Entsorgung von Schadstoffen geeignet.

Bei der Entsorgung von Schadstoffen ist gedacht (und teilweise auch bereits erfolgreich erprobt) an:
Calcium-Karbid-Schlacke
Giesserei-Altsande und Kernabfälle
Filterstäube, aus Kupolöfen, Abschlagstellen und weiteren Anfallstellen
Schleifstäube, ölhaltige Späne
und andere eigene, d.h. in der Giesserei anfallende Deponie- und Problemstoffe
wie aber auch Schadstoffe Fremder (Flugasche, Altöle) oder eine Kombination aus beiden, eigener und fremder Schadstoffe, z.B.
voll-saugfähige Brennstoffe, wie Petrolkoks oder Graphit mit flüssigen Abfällen getränkt (z.B. Kondensator-Oel), oder Abfallstäube und phenolhaltige oder
kohlenwasserstoff-haltige Problemstoffe vermischt mit Flugasche oder ölhaltigen Deponiestoffen.

## Patentansprüche

1. Verfahren zum Einbringen von mindestens einem Zusatzstoff, insbesondere eines Energieträgers, in einen Schacht- bzw. Kupolofen, bei dem Verbrennungsluft über Düsen in den Ofenschacht geblasen wird, wobei der Zusatzstoff in den Verbrennungsluftstrom eingeleitet und mit diesem in den Ofenschacht gebracht wird, wobei durch Erzeugung eines Unterdruckes unmittelbar an der Austrittsstelle des Zusatzstoffes in den Verbrennungsluftstrom der Zusatzstoff in den Ofenschacht gesaugt wird, dadurch gekennzeichnet, eventuell auftretende Druckänderungen durch Wirksamwerden eines zusätzlichen Injektorsystems ausgeglichen werden.

2. Verfahren nach Anspruch 1, dadurch gekennzeichnet, dass der Unterdruck durch eine Querschnittsverengung im Durchgangskanal in der Ofenwand erzeugt wird.

3. Verfahren nach Anspruch 1, dadurch gekennzeichnet, dass zum Einbringen, des Zusatzstoffes mit dem Verbrennungsluftstrom in den Ofenschacht eine Injektordüsenanordnung zur Aufrechterhaltung des Unterdruckes verwendet wird.

4. Verfahren nach einem der Ansprüche 1 bis 3, dadurch gekennzeichnet, dass der Zusatzstoff ein Brennstoff ist, insbesondere Kohlenstaub, Granulate mit einer Korngrösse bis 10 mm.

5. Einrichtung zum Einbringen von mindestens einem Zusatzstoff, insbesondere eines Energieträgers, in einen Schacht- bzw. Kupolofen, bei dem Verbrennungsluft über Düsen in den Ofenschacht gelangt, wobei in der Wand des Ofenschachtes mindestens eine Zufuhrleitung für den Verbrennungsluftstrom vorgesehen ist, in der ein querschnittverengender Einsatz angeordnet ist, in die eine Injektordüsenanordnung mündet, mittels welcher der Zusatzstoff in den Verbrennungsluftstrom einbringbar ist und die eine von der Verbrennungsluft umströmte Rohrleitung aufweist, deren ein Ende mit einem Vorratsbehälter für den Zusatzstoff verbunden ist und deren anderes Ende in den Verengungsbereich des Einsatzes hineinragt, dadurch gekennzeichnet, dass mindestens eine zusätzliche Injektordüse in der Zufuhrleitung für den Zusatzstoff angeordnet ist.

6. Einrichtung nach Anspruch 5, dadurch gekennzeichnet, dass mehrere Düsenanordnungen in Serie angeordnet sind.

7. Einrichtung nach Anspruch 5, dadurch gekennzeichnet, dass mindestens eine Düsenanordnung mit Fremdwind arbeitet.

8. Einrichtung nach einem der Ansprüche 5 bis 7, dadurch gekennzeichnet, dass mindestens eine pressluftunterstützte Düsenanordnung vorgesehen ist.

9. Einrichtung nach Anspruch 8, dadurch gekennzeichnet, dass die Pressluft vorgewärmt ist.

10. Verwendung des Verfahrens und der Einrichtung nach einem der Ansprüche 1 bis 9 für die Entsorgung von Problemstoffen.

## Claims

1. A method of introducing at least one additive, particularly an energy carrier, into a shaft furnace or cupola furnace, in which combustion air is blown into the furnace shaft by way of nozzles, the additive being introduced into the stream of combustion air and being brought into the furnace shaft therewith, wherein the additive is drawn into the furnace shaft by producing a vacuum directly at the point at which the additive exits into the stream of combustion air, characterised in that any pressure changes occurring are compensated by an additional injector system coming into operation.

2. A method as claimed in claim 1 characterised in that the vacuum is produced by a reduction in the cross-sectional area in the through passage in the furnace wall.

3. A method as claimed in claim 1, characterised in that an injector nozzle arrangement for maintaining the vacuum is used for introducing the additive with the stream of combustion air into the furnace shaft.

4. A method as claimed in one of the claims 1 to 3, characterised in that the additive is a fuel, particularly coal dust, granulates with a grain size of up to 10 mm.

5. A device for introducing at least one additive particularly an energy carrier, into a shaft furnace or cupola furnace in which combustion air enters the furnace shaft by way of nozzles, wherein there is provided in the wall of the furnace shaft at least one feed line for the stream of combustion air, an insert reducing the crosssectional area is disposed in the feed line, and there opens into the feed line an injector nozzle arrangement by means of which the additive may be introduced into the stream of combustion air and which has a conduit around which the combustion air flows, one end of which conduit is connected to a storage container for the additive and the other end of which extends into the region of the construction of the insert, characterised in that at least one additional injector nozzle is disposed in the feed line for the additive.

6. A device as claimed in claim 5, characterised in that a plurality of nozzle arrangements are disposed in series

7. A device as claimed in claim 5, characterised in that at least one nozzle arrangement operates with external blast.

8. A device as claimed in one of the claims 5 to 7, characterised if that at least one nozzle arrangement assisted by compressed air is provided.

9. A device as claimed in claim 8, characterized in that the compressed air is preheated.

10. Use of the method and of the device as claimed in one of the claims 1 to 9 for the disposal of problem substances.

## Revendications

1. Procédé pour introduire au moins une matière d'addition, en particulier une matière énergétique, dans un four à cuve ou un cubilot, dans lequel l'air de combustion est soufflé par des tuyères dans la cuve du four, la matière d'addition étant introduite dans le courant d'air de combustion et injectée avec celui-ci dans la cuve du four, cette matière d'addition étant aspirée dans la cuve du four par création d'une dépression directement au point d'entrée de la matière d'addition dans le courant d'air de combustion, caractérisé en ce que les variations de pression, qui se produisent éventuellement, sont équilibrées par la mise en oeuvre d'un système d'injecteur supplémentaire.

2. Procédé selon la revendication 1, caractérisé en ce que la dépression est créée par un rétrécissement de section dans le canal de traversée de la paroi du four.

3. Procédé selon la revendication 1, caractérisé en ce que, pour maintenir la dépression, on utilise pour introduire la matière d'addition, mélangée au courant d'air de combustion dans la cuve du four, un agencement de tuyère d'injection.

4. Procédé selon l'une des revendications 1 à 3, caractérisé en ce que la matière d'addition est un combustible, en particulier de la poussière de charbon, des grains présentant une granulométrie atteignant 10 mm.

5. Dispositif pour introduire au moins une matière d'addition, en particulier une matière énergétique dans un four à cuve ou un cubilot, dans lequel l'air de combustion est amené par des tuyères dans la cuve du four, tandis que dans la paroi de la cuve du four est prévue, pour le courant d'air de combustion, au moins une conduite d'amenée, dans laquelle est disposé un insert à section étranglée, dans lequel débouche un agencement de tuyère d'injection, à l'aide duquel on peut introduire la matière d'addition dans le courant d'air de combustion et qui présente une conduite tubulaire parcourue par l'air de combustion, dont une extrémité est reliée à un réservoir d'alimentation pour la matière d'addition et dont l'autre extrémité débouche en saillie dans la zone d'étranglement de l'insert, caractérisé en ce qu'au moins une tuyère d'injection supplémentaire est disposée dans la conduite d'alimentation en matière d'addition.

6. Dispositif selon la revendication 5, caractérisé en ce que plusieurs agencements de tuyères sont disposés en série.

7. Dispositif selon la revendication 5, caractérisé en ce qu'au moins un agencement de tuyère fonctionne avec un apport de vent.

8. Dispositif selon l'une des revendications 5 à 7, caractérisé en ce qu'il comporte au moins un agencement de tuyère assisté à l'air comprimé.

9. Dispositif selon la revendication 8, caractérisé en ce que l'air comprimé est préchauffé.

10. Application du procédé et du dispositif selon l'une des revendications 1 à 9, à l'élimination ou l'évacuation de matières posant des problèmes.
